# EUROPÄISCHE PATENTSCHRIFT

(11) **EP 0 502 319 B1**
(45) Veröffentlichungstag und Bekanntmachung des Hinweises auf die Patenterteilung: **22.05.1996**
(21) Anmeldenummer: 92101656.4
(22) Anmeldetag: 01.02.1992
(51) Int. Cl.: E05B 15/02

(54) **Türbeschlag**
Door fitting
Ferrure de porte

(30) Priorität: 05.03.1991 DE 9102588 U
(43) Veröffentlichungstag der Anmeldung: 09.09.1992
(73) Patentinhaber: HOPPE AG, D-35260 Stadtallendorf (DE)
(72) Erfinder: Nowatzki, Günter, W-3576 Rauschenberg-Ernsthausen (DE)
(74) Vertreter: Olbricht, Karl Heinrich, Dipl.-Phys.

(56) Entgegenhaltungen:
- DE-A- 3 234 512
- DE-U- 8 513 871
- DE-U- 8 710 518

## Beschreibung

Die vorliegende Erfindung betrifft einen Türbeschlag gemäß dem Oberbegriff von Anspruch 1.

Ein Beispiel derartiger Türbeschläge geht aus der DE-U-8 513 871 hervor. Das dort beschriebene Türbeschlagschild hat eine innenliegende Füllplatte, deren Befestigungsschrauben durch eine Hartstahlplatte mit äußerer Abdeckkappe überdeckt werden. Die Füllplatte besteht aus Temperguß und hat topfförmige Vertiefungen, an denen die Hartstahlplatte mit Schweißpunkten befestigt wird. Die Befestigungsstellen von der Hartstahlplatte sind nach außen abgedeckt.

Andere Schutzbeschläge haben außer Stahl-Einlageplatten unter- oder innerhalb des Türbeschlagschildes noch gehärtete Abweisernocken, die insbesondere an den Befestigungsstellen zuverlässigen Anbohrschutz gewährleisten. Beispiele hierfür sind in den DE-U-7 833 715 und 8 023 871 beschrieben, wobei eingesetzte Profilzylinder durch innenliegende Hartmetall-Widerlager gesichert werden können, um das Schloß gegen Zugkräfte zu halten. Mit außen vorgeordneter Schutzplatte z.B. gemäß DE-U-8 716 550 läßt sich der Schließzylinder selbst anbohrsicher überdecken.

Die unterschiedlichen Sicherheitsstufen machten es bislang notwendig, für jede Schutzklasse eigene Konstruktionen und spezielle Bemessungen vorzusehen. Das bedingt hohen Aufwand auch hinsichtlich Fertigung und Montage, zumal die bauseitigen Gegebenheiten einschließlich Türblattstärke und Zylinderlänge jeweils mitberücksichtigt werden müssen.

Aufgabe der Erfindung ist es, Schutzbeschläge der eingangs genannten Art in möglichst wirtschaftlicher Weise so zu verbessern, daß eine Anpassung an gegebene Anforderungen und örtliche Verhältnisse problemlos durchführbar ist, ohne daß die Schutzfunktionen bzw. die mechanische Sicherheit dadurch beeinträchtigt würde. Vor allem Schutzbeschläge der unteren Schutzklassen sollen kostengünstig herstell- und montierbar sein.

Hauptmerkmale der Erfindung sind im kennzeichnenden Teil von Anspruch 1 angegeben. Ausgestaltungen sind Gegenstand der Ansprüche 2 bis 14.

Bei Garnituren mit Außen- und Innenbeschlag, die jeweils überdeckte Anschlagkörper aufweisen, sieht die Erfindung gemäß Anspruch 1 vor, daß die Anschlagkörper als durchbrochenes Gitter- oder Rippenwerk mit ebener Bodenfläche ausgebildet sind und daß eine die Schließzylinder-Aussparungen überdeckende Zylinder-Abdeckung mittels einer Bodenplatte und einer elastisch-nachgiebigen Klemmeinrichtung im Gitter- bzw. Rippenwerk gehalten ist. Das gewährleistet einwandfreien Sitz bei minimalem Montageaufwand. Die Anschlagkörper sind in passend gestuften Abmessungen ebenso kostengünstig wie präzise herzustellen. Sie gewährleisten hohe Festigkeit und verhältnismäßig geringes Gewicht. Das benutzte Baukastenprinzip gestattet vielfältige Abwandlungen in einfachster weise. Die ebene Bodenfläche des Gitter- oder Rippenwerks stützt sich gleichmäßig am Türblatt ab, und der nach außen vorstehende Umlaufrand bietet Raum für die bündige Einlage von Verstärkungsplatten, insbesondere gehärteten Stahlplatten, welche die statischen sowie dynamischen Prüfbedingungen und somit die Schutzfunktion in dem gewünschten Maße erfüllen. Aus Kunststoff, Aluminium, Messing oder Edelstahl können die Deckplatten am Außen- und Innenschild bestehen, deren Form, Farbe und Oberflächenbeschaffenheit die dekorative Wirkung bestimmt.

Nach Anspruch 2 ist die Einbautiefe der Zylinder-Abdeckung zwischen einem mit der Außenschild-Deckplatte bündigen Abschluß und einem maximalen Überstand veränderlich, um unterschiedlich langen Profilzylinder bequem Rechnung tragen zu können. Beispielsweise ist eine Überbrückung im Bereich von 8 mm bis 15 mm ohne weiteres möglich.

Laut Anspruch 3 kann die Zylinder-Abdeckung aus mehreren, zu einer Baueinheit verbundenen Platten bestehen, wobei eine Abdeckkappe nach Anspruch 4 bevorzugt mit ihren Schmalseiten an einer Zwischenplatte verrastbar ist. Eine drehbar gelagerte Deckscheibe mit Schlüssel-Steckschlitz bietet erhöhte Anbohrsicherheit.

Am Innenschild kann gemäß Anspruch 5 die Bauhöhe des Anschlagkörpers durch diejenige eines Grifflagers oder einer Steckaufnahme für einen Zylinder-Führungskörper bestimmt sein. Letzterer umfaßt den Schließzylinder formschlüssig, und zwar wahlweise in einer von mehreren Einsteck-Positionen nach Anspruch 6, so daß unterschiedliche Abstände zur Achse des Grifflagers normgemäß verwirklicht werden können.

Zur einfachen Befestigung der Deckplatte sieht Anspruch 7 Klemmteile vor, die im Anschlagkörper zumindest des Innenschildes sitzen und zugeordnete Stehbolzen kraft- und formschlüssig aufnehmen, so daß zur Anbringung keine Werkzeuge und keine weiteren Befestiungsmittel erforderlich sind.

Gemäß Anspruch 8 werden Gewindebuchsen im Anschlagkörper drehfest durch eine Rändelung gehalten, welche in eine zugehörige Aufnahmebohrung einpreßbar ist. Ein ebenso einfacher wie wirksamer Anbohrschutz ist nach Anspruch 9 dadurch gegeben, daß die Gewindebuchsen einen Senkkopf mit einliegender Stahlkugel aufweisen.

Hinsichtlich Konstruktion und Montage ist es vorteilhaft, wenn laut Anspruch 10 in den Anschlagkörpern Senklöcher zur Aufnahme von Führungs- oder Stützelementen vorhanden sind.

Günstig ist es insbesondere, wenn laut Anspruch 11 der Umlaufrand rechtwinkelig von der ebenen Oberfläche des Gitter- bzw. Rippenwerks mit einem Überstand absteht, welcher der Tiefe einer Verstärkungseinlage zumindest gleichkommt. Diese kann ein nachträglich gehärtetes Stanzteil sein und ist auf alle Fälle vom Umlaufrand überdeckt, mithin sicher gefaßt.

Fertigungstechnisch ist es vorteilhaft, wenn laut Anspruch 12 die Bauhöhe des Anschlagkörpers durch die Summe von Umlaufrand-Überstand und Stärke des Gitter- bzw. Rippenwerks bestimmt ist. Beachtliche Schwierigkeiten der bisherigen Technik entfallen dadurch, daß man ein Gitter- bzw. Rippenwerk vorgegeben großer Stärke ohne mechanische Bearbeitung in der gewünschten Bauhöhe herstellt. Die Fertigung geht außerordentlich schnell und kostengünstig vonstatten.

Laut Anspruch 13 weist das Gitter- bzw. Rippenwerk bevorzugt Bogen- und Mehreck-Verbindungen auf, insbesondere Sechseck-Strukturen. Auch wenn die Anschlagkörper weitmaschig durchbrochen sind, ergibt sich auf diese Weise eine hohe Gestaltfestigkeit. Vorteilhaft sind die Anschlagkörper nach Anspruch 14 Spritz- oder Druckgußteile, die z.B. aus einer Zinklegierung wie Zamak, aber aus Leichtmetall oder Kunststoff bestehen können.

Weitere Merkmale, Einzelheiten und Vorteile der Erfindung ergeben sich aus dem Wortlaut der Ansprüche sowie aus der folgenden Beschreibung von Ausführungsbeispielen anhand der Zeichnung. Darin zeigen:
- Fig. 1: eine Längsschnittansicht einer Schutzbeschlaggarnitur,
- Fig. 2: zentral einen Schnitt durch eine Zylinder-Abdeckung, deren Bestandteile peripher in Seitenansicht bzw. Draufsicht gezeichnet sind,
- Fig. 3a und 3b: je eine Schnittansicht einer Zylinder-Abdeckung in unterschiedlicher Einbaulage,
- Fig. 4a: eine Schnittansicht einer Zylinder-Abdeckung abgewandelter Ausführungsform,
- Fig. 4b: eine Vorderansicht der Zylinder-Abdeckung von Fig. 4a,
- Fig. 4c: eine Draufsicht auf eine Stützfeder für die Zylinder-Abdeckung von Fig. 4a und 4b,
- Fig. 5a: eine Draufsicht auf einen Außen-Anschlagkörper,
- Fig. 5b: eine Druntersicht auf den Außen-Anschlagkörper von Fig. 5a,
- Fig. 5c: eine Draufsicht auf einen Innen-Anschlagkörper,
- Fig. 6a: eine Draufsicht auf einen anderen Außen-Anschlagkörper,
- Fig. 6b: eine Druntersicht auf den Außen-Anschlagkörper von Fig. 6a und
- Fig. 6c: eine Draufsicht auf einen Innen-Anschlagkörper.

Fig. 1 veranschaulicht eine insgesamt mit G bezeichnete Schutzbeschlaggarnitur. Sie besteht aus einem Außenbeschlag 10 und einem Innenbeschlag 40, die jeweils ein Außenschild 12 bzw. ein Innenschild 42 haben. Ein Knopf 14 dient als Betätigungsorgan für den Außenbeschlag 10, dessen Außenschild 12 eine Deckplatte 16 mit einer Verstärkungs-Einlage 18 und einen Anschlagkörper 20 aufweist. Der gegenüberstehende Innenbeschlag 40 hat einen Türgriff 44, von dem der Griffhals 58 im Axialschnitt gezeichnet ist. Eine Deckplatte 46 übergreift den Anschlagkörper 50 mit einem Einlageraum 48, der zur eventuellen Aufnahme einer Verstärkungsplatte vorgesehen ist.

Gewindebuchsen 22, die in Bohrungen 88 des Anschlagkörpers 20 sitzen, haben einen Senkkopf 24 mit einliegender Stahlkugel 26. Die Buchsen 22 schrauben mit Haltebolzen 52 am Innen-Anschlagkörper 50, der mit Nocken 54 am (nicht dargestellten) Türinnenblatt angeschlagen wird. Gegenüber dem Knopf 14 befindet sich das Grifflager 56 in Form einer Buchse für den Griffhals 58, der einen im Knopf 14 gelagerten Vierkant 28 drehfest aufnimmt. Zur Sicherung der Axialposition des Griffhalses 58 ist dieser mittels eines (nicht gezeichneten) Gewindestifts am Vierkant 28 festlegbar.

Der Außen-Anschlagkörper 20 hat ein Gitter- bzw. Rippenwerk 30 mit ebener Bodenfläche 32 und einem Umlaufrand 34. Auch die Oberfläche 36 des Gitter- bzw. Rippenwerks 30 ist eben; die Innenbegrenzung des Umlaufrandes 34 steht rechtwinklig zur Oberfläche 36. Der Rand ist so gestaltet, daß er an eine Umlaufkante 38 der Deckplatte 16 formangepaßt ist.

Entsprechenden Aufbau hat der Innen-Anschlagkörper 50, dessen Gitter- bzw. Rippenwerk 60 gleichfalls eine ebene Bodenfläche 62 und einen Umlaufrand 64 besitzt, der innen rechtwinklig von der Oberfläche 66 des Gitter-/Rippenwerks 60 absteht. Die Deckplatte 46 hat eine Umlaufkante 68, welche den Umlaufrand 64 mit Abstand oder formschlüssig übergreift.

Am Außenschild 12 ist eine Zylinder-Abdeckung 70 vorgesehen, deren Einbaulage auf die Länge eines (samt Schlüssel S gestrichelt angedeuteten) Profilzylinders Z abgestimmt ist. Die Zylinder-Abdeckung 70 ist mit ihren Bestandteilen in Fig. 2 besonders veranschaulicht. Sie hat eine Abdeckkappe 71 und Befestigungselemente 72, insbesondere Schrauben, welche (nicht bezeichnete) fluchtende Bohrungen eines Plattenpakets durchsetzen. An eine Bodenplatte 73 schließt eine Rastplatte 74 an, worauf zwei Zwischenplatten 75, 76 folgen. Diesen vier Platten sind gleichartige Zylinder-Aussparungen 77 gemeinsam. Eine stärkere Außenplatte 78 hat hingegen eine Bohrung 79, welche etwas kleineren Durchmesser hat als eine Deckscheibe 80, die mit einer Abkröpfung 81 in der Außenplatte 78 frei drehbar gelagert ist und einen Steckschlitz 82 für einen Schlüssel S aufweist. Die Schrauben 72 verbinden die Platten 73/74/75/76/78 von innen her zu einer Baueinheit, und die Abdeckkappe 71 übergreift diese im wesentlichen, wobei eine Verrastung an den Schmalseiten der Rastplatte 74 stattfindet. Die etwas größere Bodenplatte 73 verhindert, daß die Zylinder-Abdeckung 70 nach außen abgezogen werden kann, wobei elastisch-nachgiebige Klemmstücke 83 einen festen Sitz im Gitter- bzw. Rippenwerk 30 des Außen-Anschlagkörpers 20 gewährleisten. Bei kürzerem Schließzylinder Z kann die gesamte Baueinheit 70 versenkt im Außenschild 12 sitzen, so daß die Abdeckkappe 71 mit der Deckplatte 16 bündig abschließt (Fig. 3a). Hat man einen längeren Profilzylinder Z, so kann die Zylinder-Abdeckung 70 mit entsprechendem Überstand p die Bauhöhe h des Außenschildes 12 überragen (Fig. 3b).

Eine abgewandelte Ausführungsform zeigen die Fig. 4a bis 4c. Hierbei ist die Zylinder-Abdeckung 70 durch die Befestigungselemente 72 vernietet, wobei - im Gegensatz zur Vier-Punkt-Verschraubung der Fig. 2 - hier drei Nietpunkte vorgesehen sind (Fig. 4c). Mitbefestigt ist eine Stützfeder 91, welche die Zylinder-Abdeckung stets zum (nicht dargestellten) Türblatt zieht. Diese Stützfeder 91 kann vier durchbrochene Krallen aufweisen (Fig. 4b und 4c), doch sind auch andere Gestaltungen möglich und erfindungsgemäß vorgesehen. Die beschriebene Überbrückung unterschiedlicher Zylinderlängen ist in großem Bereich möglich, zumal auch die gewählte Anzahl der Zwischenplatten nach Bedarf geändert werden kann, eventuell unter Verwendung von Abdeckkappen anderer Rasttiefe.

Aus den Fig. 5a/5b und 5c wird das Zusammenwirken der Anschlagkörper 20, 50 einer Beschlaggarnitur noch besser verständlich. Man erkennt, daß das Gitter- bzw. Rippenwerk 30 am Außenanschlagkörper 20 durch eine Kombination von Sechseck- und Bogenstrukturen gebildet ist. Dabei lassen sich Buchsen, Bohrungen und andere Durchbrechungen ebenso bequem wie genau anbringen. Die Zylinder-Aussparung 77 hat zur Achse des (hier nicht gezeichneten) Vierkants 28 einen Abstand m, der dem entsprechenden Maß des bauseitig vorgegebenen Schlosses entspricht.

Am zugehörigen Innenbeschlag hat der Anschlagkörper 50 ein Gitter- bzw. Rippenwerk 60, das außer verschiedenen Rundungen und länglichen Durchbrechungen eine Steckaufnahme 84 für einen Führungskörper 85 aufweist. Letzterer besteht vorzugsweise aus elastisch-nachgiebigem Kunststoff und umschließt den Profilzylinder Z (Fig. 1).

Grundsätzlich gleichartigen Aufbau haben die Anschlagkörper 20 und 50 in den Darstellungen der Fig. 6a bis 6c. Man erkennt, daß die Steckaufnahme 84 hier für die Befestigung eines (nicht gezeichneten) Profilzylinders im größeren Abstand m zur Vierkant-Achse vorgesehen ist, entsprechend der Schloß-Ausnehmung in dem zugeordneten Außenanschlagkörper 20. Andererseits erlaubt die Steckaufnahme 84 auch einen erheblich kürzeren Abstand m mit entsprechend anders gestaltetem Außenanschlagkörper 20, dessen Schloß-Ausnehmung dann höher zu liegen käme.

Besondere Vorteile der Erfindung beruhen in einfacher Fertigung und Montage der Anschlagkörper 20, 50 und ihrer sicheren Verbindung einerseits mit der Zylinder-Abdeckung 70 und andererseits mit der Deckplatte 46, die sich mittels Stehbolzen 86 an Klemmteilen 87 und auch am Führungskörper 85 für den Schließzylinder Z abstützt. Die Zylinder-Abdeckung 70 läßt sich sehr kostengünstig aus einfachen Stanzteilen aufbauen, die nachträglich gehärtet werden, wobei der herkömmlich notwendige Aufwand umfangreicher mechanischer Fräsarbeiten entfällt.

Zur Montage wird der Innenanschlagkörper 50 mit seinen Nocken 54 am Türblatt passend festgelegt. Der durchgesteckte Schließzylinder Z ragt dann an der Außenseite vor, so daß die Zylinder-Abdeckung 70 übergestülpt werden kann. Sie wird mit dem anschließend montierten Außenschild 12 durch die Klemmstücke 83 im Gitter- bzw. Rippenwerk 30 des Außenanschlagkörpers 20 gehalten. Die Befestigungselemente 22, 52 können nun verschraubt werden. Der Vierkant 28 durchragt die Buchse 56 des Innenanschlagkörpers 50; sobald die Deckplatte 46 aufgesteckt ist, kann der Türgriff 44 am freien Ende des Vierkants 28 in der beschriebenen Weise axial gesichert werden.

Man erkennt, daß der einbruchhemmende Außenbeschlag 10 einer Schutzbeschlaggarnitur G nach der Erfindung ein Außenschild 12 mit Deckplatte 16, Anschlagkörper 20 und anbohrgeschützten Gewindebuchsen 22 hat. Daran ist mittels Haltebolzen 52 ein Anschlagkörper 50 für einen Innenbeschlag 40 befestigt, der axialfest eine Drehhandhabe 44 lagert. Die bevorzugt aus Zamak bestehenden Anschlagkörper 20, 50 weisen Bogen- und Mehreck-Verbindungen auf, insbesondere Sechseck-Strukturen. Das durchbrochene Gitter- bzw. Rippenwerk 30, 60 hat eine ebene Bodenfläche 32, 62 mit vorstehendem Umlaufrand 34, 64, der rechtwinklig von der ebenen Oberfläche 36, 66 absteht. Sein Überstand p kommt der Tiefe t einer Verstärkungseinlage 18 zumindest gleich. Schließzylinder-Aussparungen 77 können von einer Zylinder-Abdeckung 70 überdeckt sein, die durch eine Bodenplatte 72 sowie eine elastisch-nachgiebige Klemmeinrichtung 74, 91 im Gitter- bzw. Rippenwerk 30 gehalten und von einer verrasteten Abdeckkappe 71 übergriffen ist. Eine Steckaufnahme 84 am Innenschild 42 hat wenigstens zwei Einsteck-Positionen mit unterschiedlichem Abstand m zur Achse des Grifflagers 56.

## Patentansprüche

1. Türbeschlag für Schutzbeschlaggarnituren (G), mit einem einbruchhemmenden Außenbeschlag (10), der ein mit einem Betätigungsorgan (14) versehenes Außenschild (12) und eine Deckplatte (16) für einen wahlweise mit wenigstens einer flächigen Einlage (18) verstärkten Anschlagkörper (20) aufweist, welcher einen vorstehenden Umlaufrand (34; 64) hat und an welchem anbohrgeschützte Gewindebuchsen (22) zur Verbindung mit Haltebolzen (52) angreifen, die einen Anschlagkörper (50) für einen Innenbeschlag (40) befestigen, mit einer an letzterem axialfest gelagerten Drehhandhabe (44), deren Griffhals (58) einen mit dem Betätigungsorgan (14) fluchtenden Vierkant (28) drehfest aufnimmt, und mit Schließzylinder-Aussparungen (77) am Außenschild (12), dadurch **gekennzeichnet**, daß die Anschlagkörper (20; 50) als durchbrochenes Gitter- oder Rippenwerk (30; 60) mit ebener Bodenfläche (32; 62) ausgebildet sind und daß eine die Schließzylinder-Aussparungen (77) außen überdeckende Abdeckung (70) mittels einer Bodenplatte (73) und einer elastisch-nachgiebigen Klemmeinrichtung (74, 91) im Gitter- bzw. Rippenwerk (30) gehalten ist.

2. Beschlag nach Anspruch 1, dadurch **gekennzeichnet**, daß die Einbautiefe der Zylinder-Abdeckung (70) zwischen einem mit der Außenschild-Deckplatte (16) bündigen Abschluß und einem maximalen Überstand veränderlich ist (Fig. 3a, 3b).

3. Beschlag nach Anspruch 1 oder 2, dadurch **gekennzeichnet**, daß mit der Bodenplatte (73) zumindest eine Zwischenplatte (74, 75, 76) sowie eine gehärtete Stahl-Außenplatte (78), die eine ebenfalls gehärtete, mit einem Schlüssel-Steckschlitz (82) versehene Deckscheibe (80) frei drehbar lagert, von innen her zu einer Baueinheit verbunden, z.B. verschraubt oder vernietet ist.

4. Beschlag nach einem der Ansprüche 1 bis 3, dadurch **gekennzeichnet**, daß die Zylinder-Abdeckung (70) eine übergreifende Abdeckkappe (71) aufweist, die insbesondere an ihren Schmalseiten an einer Zwischenplatte (z.B. 74) verrastet oder verrastbar ist.

5. Beschlag nach einem der Ansprüche 1 bis 4, dadurch **gekennzeichnet**, daß die Bauhöhe des am Innenschild (42) vorhandenen Anschlagkörpers (50) durch diejenige des Grifflagers (56) und/oder einer Steckaufnahme (84) für einen Zylinder-Führungskörper (85) bestimmt ist.

6. Beschlag nach Anspruch 5, dadurch **gekennzeichnet**, daß die Steckaufnahme (84) wenigstens zwei Einsteck-Positionen des vorzugsweise elastisch-nachgiebigen Zylinder-Führungskörpers (85) mit unterschiedlichem Abstand (m) zur Achse des Grifflagers (56) vorsieht.

7. Beschlag nach einem der Ansprüche 1 bis 6, dadurch **gekennzeichnet**, daß im Anschlagkörper (50) zumindest des Innenschildes (42) Klemmteile (87) sitzen, die zugeordnete Stehbolzen (86) der Deckplatte (46) kraft- und formschlüssig aufnehmen.

8. Beschlag nach einem der Ansprüche 1 bis 7, dadurch **gekennzeichnet**, daß zur drehfesten Anbringung im Anschlagkörper (20) Gewindebuchsen (22) mit einer in eine zugehörige Aufnahmebohrung (88) einpreßbaren Rändelung (89) vorhanden sind.

9. Beschlag nach einem der Ansprüche 1 bis 8, dadurch **gekennzeichnet**, daß die Gewindebuchsen (22) einen Senkkopf (24) mit einliegender Stahlkugel (26) aufweisen.

10. Beschlag nach einem der Ansprüche 1 bis 9, dadurch **gekennzeichnet**, daß in den Anschlagkörpern (20, 50) Senklöcher (90) zur Aufnahme von Führungs- oder Stützelementen vorhanden sind.

11. Beschlag nach einem der Ansprüche 1 bis 10, dadurch **gekennzeichnet**, daß der Umlaufrand (34; 64) rechtwinkelig von der ebenen Oberfläche (36; 66) des Gitter- bzw. Rippenwerks (30; 60) mit einem Überstand (p) absteht, welcher der Tiefe (t) einer Verstärkungs-Einlage (18) zumindest gleichkommt.

12. Beschlag nach Anspruch 11, dadurch **gekennzeichnet**, daß die Bauhöhe (h) des Anschlagkörpers (20; 50) durch die Summe von Umlaufrand-Überstand (p) und Stärke (w) des Gitter- bzw. Rippenwerks (30; 60) bestimmt ist.

13. Beschlag nach einem der Ansprüche 1 bis 12, dadurch **gekennzeichnet**, daß das Gitter- bzw. Rippenwerk (30; 60) der Anschlagkörper (20; 50) Bogen- und Mehreck-Verbindungen aufweist, insbesondere Sechseck-Strukturen.

14. Beschlag nach einem der Ansprüche 1 bis 13, dadurch **gekennzeichnet**, daß die Anschlagkörper (20, 50) Spritz- oder Druckgußteile sind, namentlich aus einer Zinklegierung wie Zamak.

## Claims

1. Door furniture for protective furniture fittings (G) with an outer fitting (10) preventing burglary, which comprises an outer plate (12) provided with an actuating member (14) and a cover plate (16) for a stop member (20) reinforced optionally by at least one flat insert (18), which stop member (20) has a projecting peripheral edge (34;64) and on which engage threaded bushes (22) , which are protected against drilling, for connection to retaining bolts (52), which secure a stop member (50) for an inner fitting (40) with a rotary handle (44) fixed axially on the latter, whereof the handle neck (58) receives in a non-rotary manner a four-cornered shaft (28) aligning with the actuating member (14), and with lock cylinder recesses (77) on the outer plate (12), characterised in that the stop members (20;50) are constructed as perforated lattice-work or ribs (30;60) with a flat bottom face (32;62) and that a cover (70) covering the lock cylinder recesses (77) externally is retained by means of a base plate (73) and a resilient clamping device (74,91) in the lattice-work or ribs (30).

2. Furniture according to Claim 1, characterised in that the installation depth of the cylinder cover (70) is variable between a closure flush with the outer cover plate (16) and a maximum projecting length (Figs 3a, 3b).

3. Furniture according to Claim 1 or 2, characterised in that connected to the base plate (73) from inside to form a structural unit, for example screwed or riveted thereto, is at least one intermediate plate (74,75,76) as well as a hardened steel outer plate (78) which mounts a likewide hardened cover disc (80) provided with a key insertion slot (82), so that it can rotate freely.

4. Furniture according to one of Claims 1 to 3, characterised in that the cylinder cover (70) comprises an overlapping covering cap (71) which particularly on its narrow sides locks or can be locked on an intermediate plate (eg. 74).

5. Furniture according to one of Claims 1 to 4, characterised in that the overall height of the stop member (50) present on the inner plate (42) is determined by that of the handle bearing (50) and/or of an insertion mounting (84) for a cylinder guide member (85).

6. Furniture according to Claim 5, characterised in that the insertion mounting (84) provides at least two insertion positions of the preferably resilient cylinder guide member (85) with a different spacing (m) from the axis of the handle bearing (56).

7. Furniture according to one of Claims 1 to 6, characterised in that seated in the stop member (50) at least of the inner plate (42) are clamping parts (87) which receive the associated stay bolts (86) of the cover plate (46) in a force-locking and form-locking manner.

8. Furniture according to one of Claims 1 to 7, characterised in that provided for the non-rotary location in the stop member (20) are threaded bushes (22) with knurling (89) able to be pressed into an associated receiving bore (88).

9. Furniture according to one of Claims 1 to 8, characterised in that the threaded bushes (22) comprise a countersunk head (24) with an inserted steel ball (26).

10. Furniture according to one of Claims 1 to 9, characterised in that provided in the stop members (20;50) are countersunk holes (90) for receiving guide or support members.

11. Furniture according to one of Claims 1 to 10, characterised in that the peripheral edge (34;64) projects at right angles from the flat surface (36;66) of the lattice-work or ribs (30;60) with a projecting length (p) which is at least equal to the depth (t) of a reinforcing insert (18).

12. Furniture according to Claim 11, characterised in that the overall height (h) of the stop member (20;50) is determined by the sum of the projecting length (p) of the peripheral edge and the thickness (w) of the lattice-work or ribs (30;60).

13. Furniture according to one of Claims 1 to 12, characterised in that the lattice-work or ribs (30;60) of the stop members (20;50) comprise curved and polygonal connections, in particular hexagonal structures.

14. Furniture according to one of Claims 1 to 13, characterised in that the stop members (20;50) are injection-moulded or diecast parts, namely of a zinc alloy such as Zamak.

## Revendications

1. Ferrure de porte pour garnitures de ferrure de protection (G), avec une ferrure extérieure anti-effraction (10) qui possède un bouclier extérieur (12) pourvu d'un organe d'actionnement (14) et une plaque de recouvrement (16) pour un corps de fixation (20) renforcé au choix par au moins un pièce intercalaire (18) plane, ce corps de fixation ayant un bord circonférentiel proéminent (34, 64) et sur lequel des douilles taraudées (22) protégées contre un perçage ont prise pour se visser aux boulons filetés (52), ceux-ci retenant un corps de fixation (50) pour une ferrure intérieure (40), avec un mécanisme pour manipulation de rotation (44) bloqué axialement sur cette ferrure intérieure, dont le col de poignée (58) reçoit un quatre-pans (28) logé dans l'alignement de l'organe d'actionnement (14) et résistant à la rotation, et avec des évidements de cylindre de fermeture (77) sur le bouclier extérieur (12), CARACTERISEE EN CE QUE les corps de fixation (20, 50) aient la forme de treillages ou de nervures ajourés (30, 60) avec un fond plan (32, 62) et qu'un recouvrement (70) recouvrant les évidements du cylindre de fermeture (77) à l'extérieur soit retenu dans le treillage ou les nervures (30) par une plaque de fond (73) et par un dispositif de serrage (74, 91) élastique et flexible.

2. Ferrure selon la revendication 1, CARACTERISEE EN CE QUE la profondeur de montage du recouvrement du cylindre (70) soit variable entre une position à fleur de la plaque de recouvrement (16) du bouclier extérieur et une position en saillie maximale (figures 3a, 3b).

3. Ferrure selon la revendication 1 ou 2, CARACTERISEE EN CE QU'au moins une plaque intermédiaire (74, 75, 76) ainsi qu'une plaque extérieure d'acier durci (78) logeant rotativement un disque de recouvrement (80) lui aussi durci avec fente d'enfichage (82) pour une clé, soient reliées de l'intérieur à la plaque de fond (73) en une unité de construction, par exemple par vissage ou par rivetage.

4. Ferrure selon l'une des revendications 1 à 3, CARACTERISEE EN CE QUE le recouvrement du cylindre (70) possède une chape de recouvrement (71) l'enjambant, laquelle est enclenchée ou enclenchable en particulier par son petit côté sur une plaque intermédiaire (par exemple 74).

5. Ferrure selon l'une des revendications 1 à 4, CARACTERISEE EN CE QUE la hauteur de construction du corps de fixation (50) se trouvant sur le bouclier intérieur (42) soit déterminée par celle du logement de poignée (56) et/ou celle d'une cavité d'enfichage (84) pour un corps de guidage (85) du cylindre.

6. Ferrure selon la revendication 5, CARACTERISEE EN CE QUE la cavité d'enfichage (84) prévoit au moins deux positions d'enfichage du corps de guidage (85) de préférence élastique et flexible du cylindre, avec différentes distances (m) par rapport à l'axe du logement de poignée (56).

7. Ferrure selon l'une des revendications 1 à 6, CARACTERISEE EN CE QUE dans le corps de fixation (50) au moins du bouclier intérieur (42) soient situées des pièces de serrage (87) qui reçoivent solidairement de forme ou par adhérence des boulons filetés (86) correspondants de la plaque de recouvrement (46).

8. Ferrure selon l'une des revendications 1 à 7, CARACTERISEE EN CE QUE pour un montage dans le corps de fixation (20) empêchant une rotation, il y ait des douilles taraudées (22) avec un moletage (89) pressable dans une perforation de logement (88) correspondante.

9. Ferrure selon l'une des revendications 1 à 8, CARACTERISEE EN CE QUE les douilles taraudées (22) possèdent une tête cônique (24) avec une bille d'acier (26) à l'intérieur.

10. Ferrure selon l'une des revendications 1 à 9, CARACTERISEE EN CE QUE dans les corps de fixation (20, 50) se trouvent des trous coniques (90) pour recevoir des éléments de guidage ou de support.

11. Ferrure selon l'une des revendication 1 à 10, CARACTERISEE EN CE QUE le bord circonférentiel (34, 64) se dégage perpendiculairement de la face plane (36, 66) du treillage ou des nervures (30, 60) avec une saillie (p), celle-ci étant au moins égale à la profondeur (t) d'une pièce intercalaire de renforcement (18).

12. Ferrure selon la revendication 11, CARACTERISEE EN CE QUE la hauteur de construction (h) du corps de fixation (20, 50) soit déterminée par la somme de la saillie du bord circonférentiel (p) et de l'épaisseur (w) du treillage ou des nervures (30, 60).

13. Ferrure selon l'une des revendications 1 à 12, CARACTERISEE EN CE QUE le treillage ou les nervures (30, 60) des corps de fixation (20, 50) possèdent des assemblages en arc de cercle ou polygonaux, en particulier des structures hexagonales.

14. Ferrure selon l'une des revendications 1 à 13, CARACTERISEE EN CE QUE les corps de fixation (20, 50) soient des pièces moulées par injection ou coulées sous pression, faites notamment d'un alliage de zinc comme le zamac.
